# EUROPÄISCHE PATENTSCHRIFT

(11) **EP 2 192 019 B1**
(45) Veröffentlichungstag und Bekanntmachung des Hinweises auf die Patenterteilung: **07.03.2012**
(21) Anmeldenummer: 10001504.9
(22) Anmeldetag: 20.03.2008
(51) Int. Cl.: B61H 7/08

(54) **Elektromagnetische Magnetschienenbremsvorrichtung mit mehrteiliger Spule**
Electromagnetic rail brake device with multi-part solenoid
Frein sur rail électromagnétique avec solénoïde en plusieur parties

(30) Priorität: 23.03.2007 DE 102007014717
(43) Veröffentlichungstag der Anmeldung: 02.06.2010
(62) Teilanmeldung aus: 08716658.3
(73) Patentinhaber: KNORR-BREMSE Systeme für Schienenfahrzeuge GmbH, 80809 München (DE)
(72) Erfinder: Lehmann, Henry, Dr., 2371 Hinterbrühl (AT); Kassan, Michael, 2751 Steinabrückl (AT)
(74) Vertreter: Schönmann, Kurt

(56) Entgegenhaltungen:
- EP-A- 1 477 382
- DE-B- 1 123 359
- FR-A- 359 101
- FR-A- 1 003 173

## Beschreibung

Die Erfindung betrifft eine Magnetschienenbremsvorrichtung eines Schienenfahrzeugs beinhaltend wenigstens einen Bremsmagneten mit einem wenigstens eine Magnetspule tragenden Magnetspulenkörper sowie mit wenigstens einem Magnetkern, an dessen zu einer Fahrzeugschiene weisenden Enden Polschuhe ausgebildet sind, wobei wenigstens zwei, in Längsrichtung des Bremsmagneten gesehen parallel zueinander und in einer Ebene senkrecht zur Längsrichtung gesehen nebeneinander angeordnete Magnetspulenkörper mit jeweils separaten Magnetspulen vorgesehen sind, gemäß dem Oberbegriff von Patentanspruch 1.

Solche Magnetschienenbremsvorrichtungen sind beispielsweise in einer permanentmagnetischen Anordnung aus der DE 11 23 359 B und in einer elektrischen Anordnung aus der FR 1 003 173 A bekannt. In der FR 1 003 173 A ist die krafterzeugende Hauptkomponente einer elektrischen Magnetschienenbremse der Bremsmagnet Er ist im Prinzip ein Elektromagnet, bestehend aus einer sich in Schienenrichtung erstreckenden, von einem Magnetspulenkörper getragenen Magnetspule und einem hufeisenähnlichen Magnetkern, welcher den Grund- oder Trägerkörper bildet. Der hufeisenförmige Magnetkern bildet an seiner der Fahrzeugschiene zugewandten Seite Polschuhe aus. Der in der Magnetspule fließende Gleichstrom bewirkt eine magnetische Spannung, die in dem Magnetkern einen magnetischen Fluss erzeugt, der sich über den Schienenkopf kurzschließt, sobald der Bremsmagnet mit seinen Polschuhen auf der Schiene aufliegt. Dadurch kommt eine magnetische Anziehungskraft zwischen Bremsmagnet und Schiene zustande. Durch die kinetische Energie des bewegten Schienenfahrzeugs wird die Magnetschienenbremse über Mitnehmer entlang der Schiene gezogen. Hierbei entsteht durch die Gleitreibung zwischen Bremsmagnet und Schiene in Verbindung mit der magnetischen Anziehungskraft eine Bremskraft. Durch den Reibkontakt mit der Schiene entsteht an den Polschuhen des Bremsmagneten Reibverschleiß, welcher ein maximales Verschleißmaß nicht überschreiten darf, da ansonsten der Magnetspulenkörper beschädigt wird.

Bei den bekannten Bremsmagneten sind zwei Magnetspulen vorhanden, die das Joch des Magnetkerns mit je einem Oberzug und mit je einem Unterzug vertikal umgreifen.

In Zusammenhang sind ferner aus der EP 1 477 382 Polschuhe in Form von gegenüber dem Magnetkern als gesonderte Teile und aus der FR 359 101 einstückig mit dem Magnetkern ausgebildete Polschuhe bekannt.

Prinzipiell kann man nach dem konstruktiven Aufbau zwei verschiedene Arten von Magneten unterscheiden.

In einer ersten Ausführungsform ist der Bremsmagnet ein Starrmagnet, mit dem zwei magnetische Polschuhe verschraubt werden, die durch eine unmagnetische Leiste in Längsrichtung getrennt sind. Dies dient zur Vermeidung eines magnetischen Kurzschlusses innerhalb des Bremsmagneten. Die Polschuhe sind an den der Fahrzeugschiene zugewandten Stirnflächen der Seitenwangen ausgebildet. Starrmagneten werden meist im Nahverkehr bei Strassen- und Stadtbahnen eingesetzt.

Weiterhin sind Gliedermagneten bekannt, bei welchen der Magnetspulenkörper keinen Stahlkern, sondern lediglich Trennwände aufweist. In den Kammern zwischen den Trennwänden sind Magnetglieder begrenzt beweglich gehalten, die sich während des Bremsvorgangs ausrichten, um Unebenheiten am Schienenkopf besser folgen zu können. In diesem Fall sind die Polschuhe an den der Schiene zugewandten Stirnflächen der Magnetglieder ausgebildet. Gliedermagneten werden standardmäßig im Vollbahnbereich eingesetzt.

Betreffend die Ausführungsformen von Magnetschienenbremsen wird auf die Veröffentlichung "Grundlagen der Bremstechnik", Seite 92 bis 97 der KnorrBremse AG, München, 2002 verwiesen.

Die Größe der Bremskraft einer Magnetschienenbremse ist u.a. vom magnetischen Widerstand des Magnetkreises, d.h. der Geometrie und Permeabilität, der magnetischen Durchflutung, dem Reibwert zwischen Bremsmagnet und Schiene sowie dem Schienenzustand abhängig. Einen wesentlichen Faktor bilden dabei auch die magnetischen Verluste, die maßgeblich von der geometrischen Ausbildung des Magnetquerschnitts abhängen. Vor dem Hintergrund eines immer weiter beschränkten Platzangebots im Fahrwerk von Schienenfahrzeugen insbesondere in vertikaler Richtung ist weiterhin eine geringe Bauhöhe gefordert.

Aufgabe der Erfindung ist es daher, eine Magnetschienenbremsvorrichtung der eingangs erwähnten Art derart weiterzubilden, dass sie bei gleichzeitig hoher Magnetkraft eine geringere Bauhöhe aufweist.

Diese Aufgabe wird mit den kennzeichnenden Merkmalen des Patentanspruchs 1 gelöst. Vorteilhafte Weiterbildungen der Erfindung sind Gegenstand der beigefügten Unteransprüche.

Unter einer Magnetspule soll im Folgenden die Spulenwicklung bestehend aus den Windungen der Wicklungsdrähte verstanden werden, wie sie auf den Magnetspulenkörper aufgewickelt sind. Diese auf den Magnetspulenkörper aufgewickelte Spulenwicklung oder Magnetspule besitzt in einer Ebene senkrecht zur Längserstreckung des Bremsmagneten (parallel zur Schiene) gesehen einen bestimmten Querschnitt, welcher neben der Anzahl der Windungen, der Wicklungsdichte und dem Drahtdurchmesser auch von der Geometrie des Magnetspulenkörpers, d.h. von dem für die Spulenwicklung zur Verfügung gestellten Raum abhängt. Dabei unterscheidet man zwischen einem Oberzug der Magnetspule, welcher sich bezogen auf die Schiene oberhalb eines Jochs befindet und einem Unterzug, welcher unterhalb des Jochs angeordnet ist.

Unter der Längsrichtung des Bremsmagneten soll die Erstreckung des Starrmagneten oder der Gliedermagneten parallel zur Fahrzeugschiene verstanden werden.

Erfindungsgemäß sind in einer Ebene senkrecht zur Längsrichtung des Bremsmagneten gesehen die Mittelachsen der wenigstens zwei Magnetspulenkörper in Bezug zu einer vertikalen Mittelachse des Bremsmagneten in einem spitzen oder stumpfem Winkel und beispielsweise symmetrisch angeordnet. Ferner sind wenigstens zwei, in Längsrichtung des Bremsmagneten gesehen parallel zueinander und in einer Ebene senkrecht zur Längsrichtung gesehen nebeneinander angeordnete Magnetspulenkörper mit jeweils separaten Magnetspulen vorgesehen. Durch die Nebeneinanderordnung der Magnetspulen wird die magnetische Leistung in der Breite verteilt, so dass bei gleicher Magnetkraft eine geringere Bauhöhe erzielt werden kann.

Außerdem konvergieren oder divergieren in einer Ebene senkrecht zur Längsrichtung des Bremsmagneten gesehen die Mittelachsen der wenigstens zwei Magnetspulenkörper zur Fahrzeugschiene hin. Die dann eingenommene Schräglage der Magnetspulenkörper in Bezug zur vertikalen Mittelachse des Bremsmagneten bedingt dann eine besonders kompakte Bauform. Insgesamt ergeben sich wegen der geringeren Bauhöhe des Bremsmagneten geringere Verluste im Magnetkreis, ein geringerer Leistungsbedarf sowie eine geringere Masse.

Darüber hinaus kann der Querschnitt wenigstens einer der mehreren Magnetspulen im Oberzug eine geringere Höhe und eine größere Breite aufweisen als der Querschnitt im Unterzug, wobei dann die Höhe des Querschnitts der jeweiligen Magnetspule parallel und die Breite des Querschnitts der Magnetspule quer zur jeweiligen Mittelachse des betreffenden Magnetspulenkörpers gemessen wird. Im Bereich des Oberzugs der Magnetspule ist eine gegenüber dem Stand der Technik breitere Ausführung des Querschnitts nicht störend. Dagegen nimmt dann bei gegebener Windungszahl der Magnetspulenwicklung die Höhe des Querschnitts im Bereich des Oberzugs ab, was gegenüber dem Stand der Technik in vorteilhafter Weise zu einer Reduzierung der Bauhöhe des Bremsmagneten bei demgegenüber gleicher Magnetkraft führt. Im Bereich des Unterzugs kann hingegen eine größere Höhe des Querschnitts der Magnetspule zugelassen werden, ohne dass dies Nachteile hinsichtlich der Bauhöhe des Bremsmagneten mit sich bringen würde, weil dort die Wangen bzw. die Polschuhe des Magnetkerns aufgrund einer geforderten Mindestverschleißhöhe nicht beliebig gekürzt werden können. Statt eines relativ hoch bauenden Bremsmagneten zum Erzielen einer vorgegebenen Bremskraft kann dieser nun noch niedriger bauen.

Nachfolgend soll die Erfindung anhand der Zeichnung beispielhaft dargestellt werden. In der Zeichnung zeigt
- Fig.1: eine perspektivische Darstellung einer Magnetschienenbremse gemäß des Stands der Technik;
- Fig.2: eine Seitenansicht eines als Gliedermagnet ausgebildeten Bremsmagneten von Fig. 1;
- Fig.3: eine Querschnittsdarstellung eines Magnetglieds eines Gliedermagneten gemäß einer bevorzugten Ausführungsform der Erfindung;
- Fig.4: eine Querschnittsdarstellung eines Starrmagneten gemäß einer bevorzugten Ausführungsform der Erfindung;
- Fig.5: eine Querschnittsdarstellung eines nicht unter den Schutzumfang der Ansprüche fallenden Starrmagneten ; und
- Fig.6: eine Querschnittsdarstellung eines nicht unter den Schutzumfang der Ansprüche fallenden Magnetglieds eines Gliedermagneten.

In der nachfolgenden Beschreibung der Ausführungsbeispiele sind gleiche oder gleich wirkende Bauteile und Baugruppen mit den gleichen Bezugszeichen gekennzeichnet.

Um sich besser an Unebenheiten einer Schiene 1 anpassen zu können, ist bei einem in Fig.1 und Fig.2 gezeigten Bremsmagneten 2 einer Magnetschienenbremse 4 des Stands der Technik anstatt eines einzigen Starrmagneten eine Vielzahl von Magnetgliedern 6 vorhanden, welche an einem sich in Längsrichtung der Schiene 1 erstreckenden Magnetspulenkörper 8 begrenzt beweglich gehalten sind. Dies ist vorzugsweise dadurch gelöst, dass die Magnetglieder 6 symmetrisch zu einer vertikalen Mittelebene an den voneinander weg weisenden Seitenflächen des Magnetspulenkörpers 8 in zwischen Trennwänden 10 gebildeten Kammern begrenzt kipp- bzw. schwenkbar aufgehängt sind. Die Übertragung der Bremskräfte auf den Magnetspulenkörper 8 erfolgt dann über die Trennwände 10 und Endstücke 14, 15, die starr mit dem Magnetspulenkörper 8 verbunden sind und dem Bremsmagnet 2 über Weichen und Schienenstößen eine gute Führung geben. Der Magnetspulenkörper 8, der eine von außen nicht sichtbare Magnetspule 9 beinhaltet, trägt folglich die Magnetglieder 6, welche einen Magnetkern des Bremsmagneten 2 bilden.

Um die Magnetspule 9 mit elektrischer Spannung zu versorgen, ist eine wenigstens zwei elektrische Anschlüsse 22, 24 für den Plus- bzw. Minuspol einer Spannungsquelle aufweisende Anschlusseinrichtung 26 vorhanden, welche beispielsweise im oberen Bereich einer Seitenfläche des Magnetspulenkörpers 8, bezogen auf dessen Längserstreckung etwa mittig angeordnet ist. Die elektrischen Anschlüsse 22, 24 weisen bevorzugt voneinander weg und erstrecken sich in Längsrichtung des Magnetspulenkörpers 8.

Die vorangehende Beschreibung des Stands der Technik erfolgt zu dem Zweck, den prinzipiellen Aufbau einer Magnetschienenbremse 4 zu erläutern. Im Gegensatz zu Fig.1 und Fig.2, welche eine Magnetschienenbremse 4 mit nur einem Magnetspulenkörper 8 und nur einer Magnetspule 9 zeigen, ist in Fig.3 ein Querschnitt eines Bremsmagneten 2 als Gliedermagnet dargestellt, bei dem wenigstens zwei, in Längsrichtung des Bremsmagneten 2 gesehen parallel zueinander und in einer Ebene senkrecht zur Längsrichtung gesehen nebeneinander angeordnete Magnetspulenkörper 8a, 8b mit jeweils separaten Magnetspulen 9a, 9b vorgesehen sind. Die auf die Magnetspulenkörper 8a, 8b gewickelten Magnetspulen 9a, 9b können separat geschaltet, in Reihe oder parallel zueinander geschaltet sein, d.h. dass die dem einen Magnetspulenkörper 8a zugeordnete Magnetspule 9a in Bezug zu der dem anderen Magnetspulenkörper 8b zugeordneten Magnetspule 9b getrennt, in Reihe oder parallel geschaltet sein kann.

In der in Fig.3 dargstellten Querschnittsebene senkrecht zur Längsrichtung des Bremsmagneten 2 oder zur in Schienenlängsrichtung sind die Mittelachsen 34, 36 der beiden Magnetspulenkörper 8a, 8b in Bezug zu einer vertikalen Mittelachse 38 des Bremsmagneten 2 in einem spitzen Winkel α angeordnet und konvergieren zur Schiene 1, also nach unten hin. Weiterhin sind die beiden Magnetspulenkörper 8a, 8b in Bezug zur vertikalen Mittelachse 38 des Bremsmagneten 2 symmetrisch angeordnet.

Alternativ könnten die Mittelachsen 34, 36 der beiden Magnetspulenkörper 8a, 8b in Bezug zur vertikalen Mittelachse 38 auch in einem stumpfem Winkel angeordnet sein oder zur Schiene 1 hin divergieren. Die Spulenwicklungen 9a, 9b, welche in Fig.3 nicht explizit, aber durch ihre Bezugszahlen dargestellt sind, bestehend aus den Windungen der Wicklungsdrähte umschlingen die Magnetspulenkörper 8a, 8b in einer Richtung parallel zu den Mittelachsen 34, 36.

Der Magnetkern 6 ist im vorliegenden Fall ebenfalls symmetrisch zur vertikalen Mittelachse 38 des Bremsmagneten 2 und mehrteilig, hier bevorzugt zweiteilig ausgebildet, wobei eine Magnetkernhälfte 6a, 6b jeweils einen eine Öffnung des betreffenden Magnetspulenkörpers 8a, 8b durchragenden Schenkel 40a, 40b aufweist, wobei die Schenkel 40a, 40b in einer die vertikale Mittelachse 38 enthaltenden Ebene aneinander stoßen. An die Schenkel 40a, 40b der Magnetkernhälften 6a, 6b schließen sich zur Schiene 1 hin parallel zueinander verlaufende Wangen 42a, 42b an, an deren zur Schiene 1 weisenden Enden Polschuhe 16a, 16b (Nord- beziehungsweise Südpol) des Bremsmagneten 2 ausgebildet sind. Zwischen den Polschuhen 16a, 16b und einem Schienenkopf 18 der Schiene 1 ist dann wie beim Stand der Technik ein Luftspalt 20 vorhanden (Fig.1). Die Polschuhe 16a, 16b bestehen bevorzugt aus einem Reibwerkstoffmaterial, z.B. aus Stahl, Sphäroguss oder aus Sinterwerkstoffen und sind bevorzugt als separate Bauteile mit den Wangen 42a, 42b lösbar verbunden. In einem Zwischenraum zwischen dem linken und dem rechten Polschuh 16a, 16b (magnetischer Nord- beziehungsweise Südpol) kann eine den Zwischenraum ausfüllende amagnetische, verschleißfeste, stoßfeste und temperaturbeständige Zwischenleiste 21 angeordnet sein.

Bezogen auf die Längserstreckung des Bremsmagneten sind dann die Magnetkernhälften 6a, 6b jedes Gliedermagneten 6 in einem durch die vorzugsweise miteinander verbundenen Magnetspulenkörper 8a, 8b gebildeten Rahmen beweglich gehalten, um sich an die Unebenheiten der Schiene 1 anpassen zu können.

Fig.4 zeigt demgegenüber den Querschnitt eines Starrmagneten 2 als Bremsmagnet, bei welchem der Magnetkern 6 bevorzugt ebenfalls zweiteilig ausgebildet ist und aus zwei starr miteinander verbundenen Magnetkernhälften 6a, 6b besteht. Der Magnetspulenkörper 8 ist hier kein separates Bauteil, sondern wird durch Flächen 8a, 8b des Magnetkerns 6, genauer durch Flächen der Magnetkernhälften 6a, 6b gebildet, auf welche die Windungen der Drahtwicklungen der beiden Magnetspulen 9a, 9b vorzugsweise direkt aufgewickelt werden. Ansonsten gilt für die Lage und Geometrie der Magnetspulen 9a, 9b und der Magnetspulenkörper 8a, 8b die Beschreibung des vorangehenden Ausführungsbeispiels.

Fig.5 zeigt den Querschnitt eines nicht erfindungsgemäßen Starrmagneten 2, bei welchem der vorzugsweise einstückige Magnetkern 6 hufeisenförmig ausgebildet ist und ein Joch 28 und von diesem weg ragende, parallel zueinander verlaufende Wangen 42a, 42b beinhaltet, an deren zur Schiene 1 weisenden Enden die Polschuhe 16a, 16b (Nord- beziehungsweise Südpol) des Bremsmagneten 2 ausgebildet sind. Zwischen den Polschuhen 16a, 16b und dem Schienenkopf 18 der Schiene 1 ist dann der Luftspalt 20 vorhanden (siehe Fig.1). Die Polschuhe 16a, 16b bestehen wie beim vorangehenden Ausführungsbeispiel bevorzugt aus einem Reibwerkstoffmaterial, z.B. aus Stahl, Sphäroguss oder aus Sinterwerkstoffen. Wie bei den vorangehenden Ausführungsbeispielen kann in einem Zwischenraum zwischen dem linken und dem rechten Polschuh 16a, 16b (magnetischer Nord- beziehungsweise Südpol) auch eine den Zwischenraum ausfüllende amagnetische, verschleißfeste, stoßfeste und temperaturbeständige Zwischenleiste 21 angeordnet sein.

Die Magnetspule 9 umgreift das Joch 28 mit einem Oberzug 30 und mit einem zwischen den Wangen 42a, 42b angeordneten Unterzug 32 vertikal. Dabei weist der Querschnitt der Magnetspule 9 im Oberzug 30 eine geringere Höhe h und eine größere Breite b auf als der Querschnitt im Unterzug 32, wobei die Höhe h des Querschnitts der Magnetspule 9 parallel und die Breite b des Querschnitts der Magnetspule 9 quer zu einer vertikalen Mittelachse 38 des Bremsmagneten 2 gemessen wird.

Zur Realisierung ist beispielsweise die Anzahl von übereinander liegenden Lagen von Spulendrahtwindungen der Magnetspule 9 im Bereich des Oberzugs 30 kleiner als im Bereich des Unterzugs 32. Insbesondere ist der Querschnitt der Magnetspule 9 im Oberzug 30 im wesentlichen rechteckförmig mit der längeren Seite senkrecht zur vertikalen Mittelachse 38 des Bremsmagneten 2 und im Unterzug 32 im wesentlichen quadratisch ausgebildet ist. Die Querschnittsflächen der Magnetspule 9 im Oberzug 30 und im Unterzug 32 sind vorzugsweise im wesentlichen gleich groß.

Gemäß einer weiteren nicht erfindungsgemäßen, in Fig.6 gezeigten Ausführungsform kann auch bei einem Gliedermagnet 2 das Prinzip der asymmetrischen Spule 9 gemäß Fig.5 verwirklicht sein. In diesem Fall ist der Magnetspulenkörper 8 entsprechend ausgebildet.

Eine asymmetrische Ausbildung der Spule 9, d.h. eine unterschiedliche Breite b und Höhe h der Spule 9 im Oberzug 30 und im Unterzug 32 ergibt sich auch, wenn das Joch 28 eine in von der Schiene 1 weg weisenden Richtung gesehen konvexe, also nach oben hin gerundete oder gebogene Form aufweist. Denn dann ist die Breite b im Oberzug 32 automatisch größer als die Breite b im Unterzug 32.

Gemäß einer weiteren, hier nicht dargestellten Ausführungsform können die Ausführungsformen gemäß Fig. 3 bzw. Fig.4 mit den Ausführungsform gemäß Fig.5 bzw. Fig.6 kombiniert werden, indem der Querschnitt wenigstens einer der Magnetspulen 9a, 9b von Fig.3 bzw. Fig.4 im Oberzug 30 eine geringere Höhe h und eine größere Breite b aufweist als der Querschnitt im Unterzug 32, wobei in diesem Fall die Höhe h des Querschnitts der jeweiligen Magnetspule 9a, 9b parallel und die Breite b des Querschnitts der Magnetspule 9a, 9b quer zur jeweiligen Mittelachse 34, 36 des betreffenden Magnetspulenkörpers 8a, 8b gemessen wird.

### Bezugszahlenliste

- 1: Schiene
- 2: Bremsmagneten
- 4: Magnetschienenbremse
- 6: Magnetglieder; Magnetkern
- 8: Magnetspulenkörper/Magnetkreis
- 9: Magnetspule
- 10: Trennwände
- 12: Schraubverbindung
- 14: Endstück
- 15: Endstück
- 16: Polschuhe
- 18: Schienenkopf
- 20: Luftspalt
- 21: Zwischenleiste
- 22: elektr. Anschluss
- 24: elektr. Anschluss
- 26: Anschlusseinrichtung
- 28: Joch
- 30: Oberzug
- 32: Unterzug
- 34: Mittelachse
- 36: Mittelachse
- 38: Mittelachse
- 40: Schenkel
- 42: Wangen

## Patentansprüche

1. Magnetschienenbremsvorrichtung eines Schienenfahrzeugs beinhaltend wenigstens einen Bremsmagneten (2) mit einem wenigstens eine Magnetspule (9a, 9b) tragenden Magnetspulenkörper (8a, 8b) sowie mit wenigstens einem Magnetkern (6), wobei wenigstens zwei, in Längsrichtung des Bremsmagneten (2) gesehen parallel zueinander und in einer Ebene senkrecht zur Längsrichtung gesehen nebeneinander angeordnete Magnetspulenkörper (8a, 8b) mit jeweils separaten Magnetspulen (9a, 9b) vorgesehen sind, und wobei in einer Ebene senkrecht zur Längsrichtung des Bremsmagneten (2) gesehen die Mittelachsen (34, 36) der wenigstens zwei Magnetspulenkörper (8a, 8b) in Bezug zu einer vertikalen Mittelachse (38) des Bremsmagneten (2) in einem spitzen oder stumpfen Winkel (a) angeordnet sind und zur Fahrzeugschiene (1) hin konvergieren oder divergieren, **dadurch gekennzeichnet, dass**
an zu einer Fahrzeugschiene (1) weisenden Enden des wenigstens einen Magnetkerns (6) Polschuhe (16a, 16b) ausgebildet sind.

2. Magnetschienenbremsvorrichtung nach einem der vorhergehenden Ansprüche, **dadurch gekennzeichnet, dass** in einer Ebene senkrecht zur Längsrichtung des Bremsmagneten (2) gesehen die wenigstens zwei Magnetspulenkörper (8a, 8b) in Bezug zur vertikalen Mittelachse (38) des Bremsmagneten (2) symmetrisch angeordnet sind.

3. Magnetschienenbremsvorrichtung nach wenigstens einem der vorhergehenden Ansprüche, **dadurch gekennzeichnet, dass** die den Magnetspulenkörpern (8a, 8b) zugeordneten Magnetspulen (9a, 9b) separat bestromt oder in Reihe oder parallel zueinander geschaltet sind.

4. Magnetschienenbremsvorrichtung nach wenigstens einem der vorhergehenden Ansprüche, **dadurch gekennzeichnet, dass** der Bremsmagnet (2) ein Gliedermagnet ist, mit wenigstens einem Magnetspulenkörper (8a, 8b), an welchem mehrere magnetische Magnetglieder (6a, 6b) beweglich gehalten sind.

5. Magnetschienenbremsvorrichtung nach wenigstens einem der Ansprüche 1 bis 3, **dadurch gekennzeichnet, dass** der Bremsmagnet (2) ein Starrmagnet ist.

## Claims

1. Magnetic rail brake device of a rail vehicle, comprising at least one brake magnet (2) with a solenoid body (8a, 8b) supporting at least one solenoid (9a, 9b) and with at least one magnet core (6), wherein at least two solenoid bodies (8a, 8b) arranged parallel to each other in the longitudinal direction of the brake magnet (2) and adjacent to each other in a plane perpendicular to the longitudinal direction, each having separate solenoids (9a, 9b), are provided, and wherein, as viewed in a plane perpendicular to the longitudinal direction of the brake magnet (2), the central axes (34, 36) of the at least two solenoid bodies (8a, 8b) are arranged at an acute or obtuse angle (a) with respect to a vertical central axis (38) of the brake magnet (2) and converge or diverge towards the vehicle rail (1), **characterised in that**
pole shoes (16a, 16b) are formed at an end of the at least one magnet core (6) which is oriented towards a vehicle rail (1).

2. Magnetic rail brake device according to any of the preceding claims, **characterised in that**, as viewed in a plane perpendicular to the longitudinal direction of the brake magnet (2), the at least two solenoid bodies (8a, 8b) are arranged symmetrically with respect to the vertical central axis (38) of the brake magnet (2).

3. Magnetic rail brake device according to one or more of the preceding claims, **characterised in that** the solenoids (9a, 9b) assigned to the solenoid bodies (8a, 8b) are supplied with current separately and are series- or parallel-connected.

4. Magnetic rail brake device according to one or more of the preceding claims, **characterised in that** the brake magnet (2) is a sectional magnet with at least one solenoid body (8a, 8b) in which several magnet sections (6a, 6b) are movably held.

5. Magnetic rail brake device according to one or more of claims 1 to 3, **characterised in that** the brake magnet (2) is a rigid magnet.

## Revendications

1. Frein sur rail électromagnétique d'un véhicule ferroviaire, comportant au moins un aimant (2) de frein ayant au moins un corps (8a, 8b) de bobine d'aimant portant une bobine (9a, 9b) d'aimant, ainsi qu'un noyau (6) d'aimant, dans lequel il est prévu au moins deux corps (8a, 8b) de bobine d'aimant qui sont disposés, considéré dans la direction longitudinale de l'aimant (2) de frein, parallèlement entre eux et, considéré dans un plan perpendiculaire à la direction longitudinale, l'un à côté de l'autre et qui ont respectivement des bobines (9a, 9b) d'aimant distinctes, et dans lequel, considéré dans un plan perpendiculaire à la direction longitudinale de l'aimant (2) de frein, les axes (34, 36) médians des au moins deux corps (8a, 8b) de bobine d'aimant font, avec un axe (38) médian vertical de l'aimant (2) de frein, un angle (a) aigu ou obtus et convergent ou divergent vers le rail (1) de véhicule, **caractérisé en ce que**
aux extrémités, tournées vers un rail (1) de véhicule, du au moins un noyau (6) d'aimant sont formés des sabots (16a, 16b) polaires.

2. Frein sur rail électromagnétique suivant l'une des revendications précédentes, **caractérisé en ce que**, considéré dans un plan perpendiculaire à la direction longitudinale de l'aimant (2) de frein, les au moins deux corps (8a, 8b) de bobine d'aimant sont disposés symétriquement par rapport à l'axe (8) médian vertical de l'aimant (2) de frein.

3. Frein sur rail électromagnétique suivant l'une des revendications précédentes, **caractérisé en ce que** les bobines (9a, 9b) d'aimant associées aux corps (8a, 8b) de bobine d'aimant sont parcourues séparément par du courant ou sont montées en série ou en parallèle l'une avec l'autre.

4. Frein sur rail électromagnétique suivant l'une des revendications précédentes, **caractérisé en ce que** l'aimant (2) de frein est un aimant à élément, ayant au moins un corps (8a, 8b) de bobine d'aimant sur lequel sont maintenus de manière mobile plusieurs éléments (6a, 6b) magnétiques d'aimant.

5. Frein sur rail électromagnétique suivant l'une des revendications 1 à 3, **caractérisé en ce que** l'aimant (2) de frein est un aimant rigide.
